# EUROPÄISCHE PATENTSCHRIFT

(11) **EP 4 059 848 B1**
(45) Veröffentlichungstag und Bekanntmachung des Hinweises auf die Patenterteilung: **28.02.2024**
(21) Anmeldenummer: 21163238.5
(22) Anmeldetag: 17.03.2021
(51) Int. Cl.: B65B 1/32, B65B 35/24, B65B 59/04

(54) **VERPACKUNGSMASCHINE MIT INTEGRIERTER REINIGUNGSHILFE**
PACKAGING MACHINE WITH INTEGRATED CLEANING AID
MACHINE D'EMBALLAGE POURVU D'AIDE AU NETTOYAGE INTÉGRÉE

(43) Veröffentlichungstag der Anmeldung: 21.09.2022
(73) Patentinhaber: Bizerba SE & Co. KG, 72336 Balingen (DE)
(72) Erfinder: SCHOEN, Thomas, 72336 Balingen (DE)
(74) Vertreter: Kohler Schmid Möbus Patentanwälte

(56) Entgegenhaltungen:
- EP-A1- 2 110 219
- EP-A1- 2 800 699
- EP-A1- 3 597 383
- EP-A2- 0 912 395
- CN-A- 108 820 279
- US-A1- 2012 289 388

## Beschreibung

Die Erfindung betrifft eine Verpackungsmaschine zum Verpacken von Verpackungsgütern mittels einer Folie, mit einem Zuführband zur Zuführung eines zu verpackenden Verpackungsgutes in einer Transportrichtung zu einer Folienverpackungseinrichtung in der Verpackungsmaschine, sowie mit einer Wägeeinrichtung zur Ermittlung des jeweiligen Gewichts des Verpackungsgutes, die ein Wägeband zur Beförderung des Verpackungsgutes von der Wägeeinrichtung zu dem Zuführband in Transportrichtung aufweist und mit dem Zuführband fest verbunden ist.

Eine Verpackungsmaschine mit allen diesen Merkmalen ist an sich bekannt aus der CN 108 820 279 A (= Referenz [0]).

Eine Verpackungsmaschine mit ähnlichen Merkmalen, jedoch ohne ein mit dem Zuführband fest verbundenes Wägeband ist bekannt beispielsweise aus der EP 3 611 100 B1 (= Referenz [1]).

In der EP 3 587 289 B1 (= Referenz [2]) ist eine Folientransportvorrichtung für eine Verpackungsmaschine offenbart, bei der Folien bei der Zuführung an die Folientransportvorrichtung zwischen Transportringe eingeführt werden und unter Haftreibung in Kontakt mit den Transportringen treten. Die Transportringe können die Folien weiterbefördern, bis sie von Transportriemen übernommen werden. Dadurch wird die Stabilität des Prozesses der Einführung der Folie in die Folientransportvorrichtung erhöht.

Aus der EP 3 587 283 B1 (= Referenz [3]) ist eine Verpackungsmaschine mit zwei Riemenfördereinrichtungen und mit einer Führungsplatte bekannt, die mehrere Ausnehmungen aufweist, wobei eine der Riemenfördereinrichtungen in die Ausnehmungen einführbar sind, sodass die Verpackungsmaschine relativ einfach auf Folienrollen verschiedener Breite umrüstbar ist.

In der EP 3 613 676 B1 (= Referenz [4]) ist eine Verpackungsmaschine mit einer Messereinrichtung beschrieben, die mit einem Rückholmechanismus versehen ist, der mit der Überführung der Messereinrichtung aus einer Ruhestellung in eine ausgefahrene Stellung aktivierbar ist. Der Rückholmechanismus bewirkt eine Rückholung der Messereinrichtung ohne Einwirkung des Antriebs der Messereinrichtung, vorzugsweise selbsttätig.

Die EP 3 597 383 A1 (= Referenz [5]) beschreibt eine elektrisch betriebene Scheibenschneidemaschine mit einer Trägerplatte sowie einem daran angeordneten Schneidrahmen, über den das Schneidegut einem Schneidmesser zugeführt wird. Diese zeichnet sich dadurch aus, dass der Schneidrahmen geometrisch so ausgestaltet ist, dass das Schneidegut von einer Produktzuführung durch den Schneiderahmen hindurch dem Schneidmesser zugeführt wird, wobei mindestens zwei Hebelelemente zum lösbaren Fixieren des Schneidrahmens vorgesehen sind, von denen jedes durch einen Bewegungsmechanismus aus einer Haltestellung in eine Lösestellung überführbar ist und in der Haltestellung am Schneidrahmen anliegt, welcher durch die Hebelelemente an der Trägerplatte fixierbar ist, und dass in der Lösestellung das jeweilige Hebelelement von dem werkzeugfrei von der Trägerplatte lösbaren Schneidrahmen beabstandet ist. Damit kann der Schneidrahmen am Trägerblech einerseits sicher, andererseits werkzeugfrei schnell lösbar fixiert werden.

Die eingangs zitierte Referenz [1] offenbart eine Verpackungsmaschine, bei welcher Folien durch linke, rechte und hintere Faltungsplatten bzw. Schieber zur Unterseite von Schale hin gefaltet werden. Sowohl die seitlichen Schieber als auch der rückwärtige Schieber sind über mindestens ein Dämpfungselement am Maschinenrahmen befestigt. Das Dämpfungselement ist so gestaltet, dass es eine Übertragung von mechanischen Schwingungen der seitlichen Schieber und des rückwärtigen Schiebers auf den Maschinenrahmen verhindert oder zumindest abschwächt. Auch bei hohen Verpackungsgeschwindigkeiten wird dadurch der Wägewert von Verpackungsgütern nicht oder nur in einem vertretbaren Toleranzbereich verfälscht.

Bei den bekannten Verpackungsmaschinen ist der Innenraum, in dem der Verpackungsvorgang von Verpackungsgütern in Folie stattfindet, vergleichsweise schwer zu reinigen. Aufgabe der Erfindung ist es demgegenüber, eine Verpackungsmaschine der eingangs definierten Art bereitzustellen, bei der mit möglichst unaufwändigen Modifikationen der Innenraum besonders leicht gereinigt werden kann, insbesondere im Bereich der Produktzuführung. Außerdem soll ein Modul zuverlässig an einem Gehäuse befestigt werden können.

Diese Aufgabe wird auf technisch äußerst einfache und überraschend wirkungsvolle Weise bei einer gattungsgemäßen Verpackungsmaschine der eingangs beschriebenen Art erfindungsgemäß dadurch gelöst, dass die Wägeeinrichtung und das Zuführband gemeinsam ein von einem Gehäuse abnehmbares Zuführmodul bilden, wobei das abnehmbare Zuführmodul ein gemeinsames Befestigungsmittel zur lösbaren Befestigung an dem Gehäuse aufweist, und dass das Zuführband nebeneinander angeordnete Förderriemen zum Transport des Verpackungsgutes aufweist, die in einen Hubtisch der Verpackungsmaschine eingreifen.

Die Wägeeinrichtung und das Zuführband bilden zusammen ein von dem Gehäuse einfach abnehmbares und auch leicht am Stück wieder anmontierbares, kompaktes Zuführmodul.

Bei der erfindungsgemäßen Modifikation wird nicht nur das Wägeband aus der Maschine herausgenommen, sondern das Wägeband zusammen mit den Förderriemen, die normalerweise bis in den Hubtisch hineinragen.

Viele Maschinen aus dem Stand der Technik kennen jedoch diese Unterscheidung gar nicht, sondern sie besitzen nur ein Riemenband, auf dem dann auch gewogen wird.

Die erfindungsgemäß modifizierte Wägeeinrichtung weist neben dem vom Zuführband getrennten Wägeband typischerweise eine Wägezelle auf, die mit dem Wägeband verbunden ist und mit welcher das Gewicht des auf dem Wägeband liegenden Verpackungsgutes bestimmt wird.

In der Folienverpackungseinrichtung wird das Verpackungsgut mit Folie umwickelt. Unter dem Begriff Zuführmodul wird insbesondere ein Bauteil der Verpackungsmaschine verstanden, dass sowohl das Wiegen eines Verpackungsgutes als auch das Zuführen des Verpackungsgutes von dem Außenraum in das Innere der Verpackungsmaschine zum Verpacken des Verpackungsgutes in Folie ermöglicht. Um einen Zugang zu dem Innenraum der Verpackungsmaschine zu erhalten, ist es vorteilhafterweise bereits ausreichend, das Zuführmodul von dem Gehäuse der Verpackungsmaschine zu lösen. Anschließend kann der Innenraum, insbesondere die Produktzuführung, gereinigt werden. Das Gehäuse weist typischerweise eine Aufnahme auf, in die das Zuführmodul eingesetzt wird.

Eine vorteilhafte Ausführungsform der erfindungsgemäßen Verpackungsmaschine zeichnet sich dadurch aus, dass die Wägeeinrichtung und das Zuführband einen gemeinsamen Träger zur Ausbildung des Zuführmoduls aufweisen. Der gemeinsame Träger ist vorzugweise mit Streben, Rohren und/oder als Rahmen ausgebildet. Die Wägeeinrichtung und das Zuführband sind mit dem gemeinsamen Träger vorzugsweise fest verbunden. Der gemeinsame Träger verleiht dem Zuführmodul eine hohe Stabilität.

Eine weitere Ausführungsform ist dadurch gekennzeichnet, dass das Befestigungsmittel zu einer ohne Werkzeuge lösbaren Befestigung des Zuführmoduls an dem Gehäuse ausgebildet ist. Hierzu kann das Befestigungsmittel elastische Elemente umfassen, die von Hand verbiegbar sind. Durch ein solches Befestigungsmittel kann das Zuführmodul besonders einfach und schnell von dem Gehäuse der Verpackungsmaschine gelöst werden.

Bei einer Klasse von weiteren vorteilhaften Ausführungsformen der Erfindung umfasst das Zuführmodul erste Gleitflächen zur Auflage auf einer Auflagefläche des Gehäuses beim Einschieben des Zuführmoduls in das Gehäuse. Insbesondere umfasst die Aufnahme in einer ersten Ausgestaltung die Aufnahmefläche. Die ersten Gleitflächen sind vorzugsweise als Schienen ausgestaltet, auf denen das Zuführmodul gleitet.

Eine Weiterbildung der vorgenannten Ausführungsformen zeichnet sich dadurch aus, dass auf der Auflagefläche des Gehäuses Gleitschienen zur Anlage an korrespondierenden zweiten Gleitflächen des Zuführmoduls ausgebildet sind. Insbesondere umfasst die Aufnahme in einer zweiten Ausgestaltung die Gleitschienen auf der Aufnahmefläche. Die zweiten Gleitflächen stehen insbesondere senkrecht zu den ersten Gleitflächen und sind vorzugsweise als Metallschienen ausgebildet.

Eine weitere vorteilhafte Ausbildung der Folientransportvorrichtung ist dadurch gekennzeichnet, dass das Zuführmodul Führungsbolzen aufweist, die in korrespondierende Führungsbolzen-Aufnahmen des Gehäuses zur Führung des Zuführmoduls bei einem Einschieben des Zuführmoduls in das Gehäuse eingreifen. Die insbesondere rohrförmigen, im montierten Zustand des Zuführmoduls seitlich an dem Zuführmodul angeordneten Führungsbolzen dienen der Ausrichtung des Zuführmoduls beim Einschieben desselben in das Gehäuse der Verpackungsmaschine.

Bei einer weiteren Ausführungsform der erfindungsgemäßen Verpackungsmaschine weist das Zuführmodul einen Stecker zum Einstecken in eine korrespondierende Steckerbuchse im Gehäuse auf, um das Zuführmodul an dem Gehäuse zu befestigen, wobei der Stecker vorzugsweise einen Führungsstift zum Einschieben in eine korrespondierende Führungsstift-Aufnahme des Gehäuses aufweist. Der Stecker umfasst insbesondere elastische Elemente, die beim Einschieben des Zuführmoduls in das Gehäuse der Verpackungsmaschine in der Steckerbuchse verrasten. Hierdurch wird auf einfache Weise das Zuführmodul am Gehäuse befestigt.

Bei geometrisch umgekehrt angeordneten, in ihrer Wirkung aber äquivalenten Ausführungsformen kann das Zuführmodul eine Führungsstift-Aufnahme in Form einer Steckerbuchse aufweisen. Das Gehäuse weist dann einen dazu korrespondierenden Stecker zum Einstecken in die Steckerbuchse des Zuführmoduls auf. Bei beiden Ausführungsformen kann der Stecker einer Strom- oder Spannungszuführung dienen.

Eine vorteilhafte Ausgestaltung der erfindungsgemäßen Verpackungsmaschine ist durch eine abnehmbare Haube zur Abdeckung des Zuführmoduls gekennzeichnet, wobei die Haube insbesondere Ösen zum lösbaren Einhängen in Ösen-Aufnahmen des Gehäuses der Verpackungsmaschine aufweist. Die Haube schützt das Zuführmodul und den Innenraum der Verpackungsmaschine vor Einwirkungen von außen sowie vor Verschmutzung. Die Haube weist insbesondere senkrecht aufeinander stehende Wände auf, die mindestens die Wägeeinrichtung an drei Seiten umgreifen, wenn die Haube an dem Zuführmodul angeordnet ist.

Eine Weiterentwicklung der vorgenannten Ausgestaltung zeichnet sich dadurch aus, dass am Gehäuse ein Sensor, insbesondere ein Magnetsensor, vorgesehen ist, mit welchem detektiert werden kann, ob die Haube aktuell am Gehäuse der Verpackungsmaschine befestigt ist oder eben nicht.

An der Haube ist vorzugsweise ein Gegenstück zu dem Sensor angeordnet, das vom Sensor immer dann detektiert wird, wenn die Haube am Gehäuse angeordnet ist. An der Haube befindet sich insbesondere ein Magnet, der von einem Magnetsensor detektiert wird, wenn die Haube an dem Gehäuse angebracht ist. Die Verpackungsmaschine beendet vorzugsweise automatisch den Verpackungsvorgang, sobald die Haube von dem Gehäuse entfernt wird.

Eine bevorzugte Ausführungsform der erfindungsgemäßen Verpackungsmaschine ist durch Führungselemente an dem Gehäuse der Verpackungsmaschine zur Führung des Zuführmoduls gekennzeichnet, wobei die Führungselemente von dem Gehäuse der Verpackungsmaschine abstehen. Die Führungselemente sind insbesondere als Schienen ausgebildet, die senkrecht von dem Gehäuse der Verpackungsmaschine abstehen. Das Zuführmodul gleitet beim Einschieben zwischen den Führungselementen entlang, die an dem Zuführmodul anliegen. Die Führungselemente richten das Zuführmodul beim Einschieben aus. Dadurch stellen die Führungselemente ein korrektes Einschieben des Zuführmoduls sicher.

Eine Weiterentwicklung dieser Ausführungsform ist gekennzeichnet durch Rastbolzen des Zuführmoduls zum Eingreifen in eine jeweils korrespondierende Rastbolzen-Aufnahme der Führungselemente am Gehäuse der Verpackungsmaschine. Die Rastbolzen dienen zur Sicherung des Moduls im Führungselement und weisen vorzugsweise einen Federmechanismus zum Entriegeln und/oder Verriegeln des Zuführmoduls an dem Gehäuse der Verpackungsmaschine auf.

Das Verriegeln beim Einschieben des Zuführmoduls erfolgt vorzugsweise automatisch. Dies kann insbesondere durch die Federmechanismen der Rastbolzen bewirkt werden. Die Rastbolzen-Aufnahmen sind insbesondere als Öffnungen in den Führungselementen ausgebildet.

Vorteilhaft ist bei Ausführungsformen der Erfindung ein Schutzbügel zur Ablage des Zuführmoduls, auf welchem insbesondere das Zuführmodul abgestellt werden kann, wenn es aus der Verpackungsmaschine entfernt wurde. Der Schutzbügel ist im montierten Zustand des Zuführmoduls insbesondere unterhalb der Wägeeinrichtung am Zuführmodul angeordnet. Der Schutzbügel weist vorzugsweise ein U-förmiges Profil auf. Das Zuführmodul wird bevorzugt auf dem Schutzbügel und einer hinteren Kante des Zuführmoduls abgestellt. An dem Schutzbügel sind normalerweise die vorgenannten Rastbolzen ausgebildet.

Der Hubtisch weist insbesondere Säulen zum Transport des Verpackungsgutes gegen die Folie auf, wobei die Förderriemen im montierten Zustand des Zuführbandes zwischen den Säulen angeordnet sind. Das Verpackungsgut wird von den Förderriemen auf den Hubtisch befördert, der das Verpackungsgut anschließend für den Faltungsvorgang gegen die Folie bewegt.

Eine vorteilhafte Ausführungsform der erfindungsgemäßen Verpackungsmaschine ist dadurch gekennzeichnet, dass zum Transport des Verpackungsgutes vom Wägeband zum Zuführband ein Gleitblech zwischen dem Zuführband und dem Wägeband angeordnet ist. Das Gleitblech liegt mit einem Ende am Zuführband und mit dem anderen Ende am Wägeband an. Das Verpackungsgut gleitet bei seiner Beförderung vom Wägeband zum Zuführband über dieses Gleitblech.

Eine bevorzugte Variante der Verpackungsmaschine weist ein Schutzblech für das Wägeband auf, wobei das Schutzblech insbesondere durch Rändelschrauben lösbar am Wägeband befestigt ist. Das Schutzblech schützt das Wägeband und das Innere der Verpackungsmaschinen vor äußeren Einwirkungen sowie vor Verschmutzung. Es kann einfach entfernt werden, um die Maschine von einem Betriebsmodus mit manuellem Einlegen der Verpackungen zu einer automatischen Beschickung des Wägebandes mit Verpackungsgütern umzurüsten.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: eine isometrische Ansicht einer Verpackungsmaschine zum Verpacken von Verpackungsgütern mittels einer Folie mit einem erfindungsgemäßen Zuführmodul;
- Fig. 1b: eine isometrische Ansicht der Verpackungsmaschine aus Fig. 1a ohne das Zuführmodul;
- Fig. 2a: eine Seitenansicht einer ersten Ausführungsform des erfindungsgemäßen Zuführmoduls;
- Fig. 2b: eine Draufsicht auf das Zuführmodul nach Fig. 2a;
- Fig. 2c: die erste Ausführungsform des Zuführmoduls in einer Ansicht in Richtung auf die dem Gehäuse der Verpackungsmaschine zugewandte Seite;
- Fig. 2d: eine zweite Ausführungsform des Zuführmoduls in einer Ansicht auf die dem Gehäuse zugewandte Seite;
- Fig. 2e: das Zuführmodul in der ersten Ausführungsform in einer Ansicht auf die dem Außenraum zugewandte Seite;
- Fig. 2f: das Zuführmodul in einer Ansicht von unten;
- Fig. 3a: eine erste Ausführungsform einer abnehmbaren Haube zur Abdeckung des Zuführmoduls;
- Fig. 3b: eine zweite Ausführungsform der abnehmbaren Haube;
- Fig. 4a: eine erste Ausführungsform des Gehäuses der erfindungsgemäßen Verpackungsmaschine;
- Fig. 4b: eine zweite Ausführungsform des Gehäuses;
- Fig. 4c: das Gehäuse mit einer Steckerbuchse in einer Detailansicht; und
- Fig. 4d: das Gehäuse mit eingesetztem Zuführmodul ohne Haube.

**Fig. 1a** zeigt eine isometrische Ansicht einer Verpackungsmaschine **10** zum Verpacken von Verpackungsgütern (hier nicht gezeigt) mittels einer Folie. Die Maschine verfügt über ein Gehäuse **11.** In einer Aufnahme **12** des Gehäuses 11 befindet sich ein Zuführmodul **13** zur Zuführung von Verpackungsgütern in einer Transportrichtung X.

**Fig. 1b** zeigt die Verpackungsmaschine 10 ohne das Zuführmodul 13.

**Fig. 2a** zeigt eine Seitenansicht einer ersten Ausführungsform des Zuführmoduls 13. Das Zuführmodul 13 umfasst eine Wägeeinrichtung **14** zur Ermittlung des jeweiligen Gewichts des Verpackungsgutes 9 und ein Zuführband **15** zur Zuführung eines zu verpackenden Verpackungsgutes 9 in der Transportrichtung X zu einer Folienverpackungseinrichtung in der Verpackungsmaschine 10 (siehe Figuren 1a, 1b).

Die Wägeeinrichtung 14 weist ein Wägeband **16** zur Beförderung des Verpackungsgutes 9 von der Wägeeinrichtung 14 zu dem Zuführband 15 in Transportrichtung X auf. Die Wägeeinrichtung 14 und das Zuführband 15 sind zur Ausbildung des Zuführmoduls 13 über einen gemeinsamen Träger **17** verbunden.

Das Zuführmodul 13 wird über einen Stecker **18** als gemeinsames Befestigungsmittel **19** der Wägeeinrichtung 14 und des Zuführbandes 15 mit dem Gehäuse 11 der Verpackungsmaschine 10 lösbar verbunden. Dazu wird der Stecker 18 in einer korrespondierenden Steckerbuchse **20** des Gehäuses (siehe Fig. 4a), insbesondere werkzeugfrei lösbar, verrastet. Der Stecker 18 dient in erster Linie der Strom- bzw. Spannungszuführung.

Führungsbolzen **21** des Zuführmoduls 13 greifen in korrespondierende Führungsbolzen-Aufnahmen **22** (siehe Fig. 4a) des Gehäuses 11 zur Führung des Zuführmoduls 13 bei einem Einschieben des Zuführmoduls 13 in das Gehäuse 11 ein. Ein Führungsstift **23** dient dem Einschieben in eine korrespondierende Führungsstift-Aufnahme **24** (siehe Fig. 4a) des Gehäuses 11 zur Führung des Steckers 18 beim Einschieben in die Steckerbuchse 20.

Das Zuführmodul 13 kann auf einem Schutzbügel **25** abgestellt werden, wenn es aus der Verpackungsmaschine 10 entfernt wurde.

**Fig. 2b** zeigt eine Draufsicht auf das Zuführmodul 13 gemäß Fig. 2a. Das Zuführband 15 weist nebeneinander angeordnete Förderriemen **26** zum Transport des Verpackungsgutes 9 (siehe Fig. 2a) auf, die insbesondere in einen Hubtisch **27** der Verpackungsmaschine 10 (siehe Fig. 4a) eingreifen.

Zum Transport des Verpackungsgutes 9 vom Wägeband 16 zum Zuführband 15 ist ein Gleitblech **28** zwischen dem Zuführband 15 und dem Wägeband 16 angeordnet.

An dem Wägeband 16 ist ein Schutzblech **29** zum Schutz des Wägebands 16 und des Innenraums der Verpackungsmaschine (hier nicht gezeigt) vor äußeren Einwirkungen angeordnet, wobei das Schutzblech 29 durch Rändelschrauben **45** lösbar an dem Wägeband 16 befestigt ist. Das Schutzblech 29 dient auch dem Schutz von Bedienungspersonal und definiert zudem den erreichbaren Auflagebereich für das Verpackungsgut 9 auf den Wägeband 16.

**Fig. 2c** zeigt eine erste Ausführungsform des Zuführmoduls **13** in einer Ansicht mit Blickrichtung auf die dem Gehäuse 11 (siehe Fig. 1a) beim Einschieben des Zuführmoduls 13 zugewandte Seite. Erste Gleitflächen **30** des Zuführmoduls dienen zur Auflage auf einer Auflagefläche **31** (siehe Fig. 4a) des Gehäuses 11 beim Einschieben des Zuführmoduls 13 in das Gehäuse 11.

An dem Schutzbügel 25 sind Rastbolzen **32** befestigt, die in korrespondierende Rastbolzen-Aufnahmen **33** (siehe Fig. 4c) von Führungselementen **34** an dem Gehäuse 11 der Verpackungsmaschine eingreifen, wobei die Rastbolzen 32 über einen Federmechanismus (hier nicht gezeigt) zum Entriegeln und/oder Verriegeln des Zuführmoduls 13 an dem Gehäuse 11 der Verpackungsmaschine 10 verfügen.

**Fig. 2d** zeigt eine zweite Ausführungsform des Zuführmoduls **13'** in einer Ansicht mit Blickrichtung auf die dem Gehäuse 11 beim Einschieben des Zuführmoduls zugewandte Seite. Die zweite Ausführungsform des Zuführmoduls 13' weist alle Merkmale der ersten Ausführungsform (siehe Fig. 2c) auf. Zusätzlich umfasst hier das Zuführmodul 13' in der zweiten Ausführungsform zweite Gleitflächen **35** zur Anlage an korrespondierenden Gleitschienen **36** des Gehäuses 11 (siehe Fig. 4b).

**Fig. 2e** zeigt das Zuführmodul 13 in der ersten Ausführungsform gemäß Fig. 2a in einer Ansicht mit Blickrichtung auf die dem Außenraum zugewandte Seite im montierten Zustand des Zuführmoduls 13. Die Wägeeinrichtung 14 weist eine Wägezelle **37** auf, die mit dem Wägeband 16 verbunden ist, um das Gewicht des Verpackungsgutes 9 (siehe Fig. 2a) auf dem Wägeband 16 zu bestimmen. Gezeigt sind auch der Schutzbügel 25 mit den Rastbolzen 32, das Schutzblech 29 sowie die ersten Gleitflächen 30.

**Fig. 2f** zeigt das Zuführmodul 13 in einer Ansicht von unten im montierten Zustand des Zuführmoduls 13. Dargestellt sind unter anderem die Förderriemen 26 des Zuführbandes 15 sowie die Führungsbolzen 21.

**Fig. 3a** zeigt eine erste Ausführungsform einer abnehmbaren Haube **38** zur Abdeckung des Zuführmoduls 13 (siehe Fig. 2a). Die Haube 38 weist Ösen **39** zum lösbaren Einhängen in entsprechende Ösen-Aufnahmen **44** (siehe Fig. 4a, beispielsweise in Form von Schrauben) des Gehäuses 11 (siehe Fig. 1a) der Verpackungsmaschine 10 auf.

Die Haube 38 verfügt über einen Magneten **40,** der von einem Magnetsensor **41** (siehe Fig. 4a) an dem Gehäuse 11 detektiert werden kann, um anzuzeigen, dass die Haube 38 am Gehäuse 11 der Verpackungsmaschine 10 befestigt ist.

Außerdem weist die Haube 38 eine hintere Abdeckplatte **42** auf, die von den Ösen 39 und dem Magnetsensor 41 abgewandt ist. Die Abdeckplatte 42 überdeckt im montierten Zustand der Haube 38 in vertikaler Richtung das Wägeband 16 (siehe Fig. 2a), um letzteres sowie auch den Innenraum der Verpackungsmaschine 10 (hier nicht gezeigt) vor äußeren Einwirkungen und Verschmutzung zu schützen. Die hintere Abdeckplatte **42** zwischen den seitlichen Abdeckplatte **42a, 42b** ist niedriger als die seitlichen Abdeckplatten 42a, 42b ausgebildet, sodass die Abdeckplatte 42 im montierten Zustand der Haube 38 insbesondere nur bis unterhalb des Wägebands 16 (siehe Fig. 2a) reicht.

**Fig. 3b** zeigt eine zweite Ausführungsform der abnehmbaren Haube **38'** mit den Ösen 39 und dem Magneten 40. Die hintere Abdeckplatte **42'** zwischen den seitlichen Abdeckplatte **42'a, 42'b** ist wiederum niedriger als die seitlichen Abdeckplatten 42'a, 42'b ausgebildet, sodass die Abdeckplatte 42' im montierten Zustand der Haube 38' insbesondere nur bis unterhalb des Wägebands 16 (siehe Fig. 2a) reicht.

Die Abdeckplatten 42; 42' schützen den Innenraum der Verpackungsmaschine (siehe Fig. 1a), ermöglichen aber eine automatische Zuführung von Verpackungsgütern 9 auf das Wägeband 16 (siehe Fig. 2a) und zu der Verpackungsmaschine 10. Die Verpackungsgüter 9 werden über ein weiteres (in der Zeichnung nicht dargestelltes) Förderband zum Wägeband 16 hingeführt.

**Fig. 4a** zeigt eine erste Ausführungsform des Gehäuses 11. Die Aufnahme für das Zuführmodul 13 (siehe Fig. 2a) weist eine Auflagefläche 31 für die ersten Gleitflächen 30 (siehe Fig. 2a) des Zuführmoduls 13 auf. Ein Hubtisch 27 verfügt über Säulen **43** zur Beförderung des jeweiligen Verpackungsgutes 9 (siehe Fig. 2a) gegen die Folie (hier nicht gezeigt), die anschließend durch einen Faltmechanismus (hier ebenfalls nicht gezeigt) um das Verpackungsgut 9 gefaltet wird.

Die Förderriemen 26 (siehe Fig. 2b) sind im montierten Zustand des Zuführmoduls 13 zwischen den Säulen 43 des Hubtisches 27 angeordnet. Sie befördern das Verpackungsgut 9 auf die Säulen 43, die anschließend das Verpackungsgut 9 gegen die Folie transportieren.

Führungselemente 34 am Gehäuse 11 der Verpackungsmaschine 10 dienen der Führung des Zuführmoduls 13, wobei die Führungselemente 34 von dem Gehäuse 11 der Verpackungsmaschine 10 abstehen.

Führungsbolzen-Aufnahmen 22 dienen der Führung der Führungsbolzen 21 (siehe Fig. 2a) des Zuführmoduls 13. Eine Steckerbuchse 20 in dem Gehäuse 11 dient der Aufnahme des Steckers 18 (siehe Fig. 2c). Zur Führung des Führungsstifts 23 (siehe Fig. 2a) an dem Stecker 18 ist in dem Gehäuse 11 eine Führungsstift-Aufnahme 24 ausgebildet. Gezeigt sind auch die Ösen-Aufnahmen 44, in welche die Ösen 39 der Haube 38 eingehängt werden. Ein Magnetsensor 41 detektiert den Magneten 40 (siehe Fig. 3a) an der Haube 38, wenn die Haube 38 an dem Gehäuse 11 angeordnet ist.

**Fig. 4b** zeigt eine zweite Ausführungsform des Gehäuses **11'** mit einer zweiten Ausführungsform der Aufnahme **12'**. Die Aufnahme 12' weist bei dieser zweiten Ausgestaltung Gleitschienen 36 auf, an denen die korrespondierenden zweiten Gleitflächen 35 des Zuführmoduls 13' in der zweiten Ausführungsform beim Einschieben des Zuführmoduls 13' entlanggleiten. Die Gleitschienen 36 sind auf der Auflagefläche 31 des Gehäuses 11 ausgebildet.

**Fig. 4c** zeigt das Gehäuse 11 mit der Steckerbuchse 20 und der Führungsstift-Aufnahme 24 sowie den Führungselementen 34 an dem Gehäuse 11 in einer Detailansicht. Die Führungselemente 34 weisen Rastbolzen-Aufnahmen 33 für die Rastbolzen 32 des Zuführmoduls 13 (siehe Fig. 2c) auf.

**Fig. 4d** zeigt das Gehäuse 11 mit dem eingesetzten Zuführmodul 13 ohne die Haube 38 (siehe Fig. 3a).

### Bezugszeichenliste

- 9: Verpackungsgut
- 10: Verpackungsmaschine
- 11,11': Gehäuse
- 12,12': Aufnahme
- 13,13': Zuführmodul
- 14: Wägeeinrichtung
- 15: Zuführband
- 16: Wägeband
- 17: gemeinsamer Träger
- 18: Stecker
- 19: gemeinsames Befestigungsmittel
- 20: Steckerbuchse
- 21: Führungsbolzen
- 22: Führungsbolzen-Aufnahmen
- 23: Führungsstift
- 24: Führungsstift-Aufnahme
- 25: Schutzbügel
- 26: Förderriemen
- 27: Hubtisch
- 28: Gleitblech
- 29: Schutzblech
- 30: erste Gleitflächen
- 31: Auflagefläche
- 32: Rastbolzen
- 33: Rastbolzen-Aufnahmen
- 34: Führungselemente
- 35: zweite Gleitflächen
- 36: Gleitschiene
- 37: Wägezelle
- 38: Haube
- 39: Ösen
- 40: Magnet
- 41: Magnetsensor
- 42; 42': hintere Abdeckplatte
- 42a,42b; 42'a,42'b: seitliche Abdeckplatten
- 43: Säulen
- 44: Ösen-Aufnahmen
- 45: Rändelschrauben

### Referenzliste

Für die Beurteilung der Patentfähigkeit in Betracht gezogene Publikationen:
[0] CN 108 820 279 A
[1] EP 3 611 100 B1
[2] EP 3 587 289 B1
[3] EP 3 587 283 B1
[4] EP 3 613 676 B1
[5] EP 3 597 383 A1

## Patentansprüche

1. Verpackungsmaschine (10) zum Verpacken von Verpackungsgütern (9) mittels einer Folie, mit einem Zuführband (15) zur Zuführung eines zu verpackenden Verpackungsgutes (9) in einer Transportrichtung (X) zu einer Folienverpackungseinrichtung in der Verpackungsmaschine (10), sowie mit einer Wägeeinrichtung (14) zur Ermittlung des jeweiligen Gewichts des Verpackungsgutes (9), die ein Wägeband (16) zur Beförderung des Verpackungsgutes (9) von der Wägeeinrichtung (14) zu dem Zuführband (15) in Transportrichtung (X) aufweist und mit dem Zuführband (15) fest verbunden ist,
**dadurch gekennzeichnet,**
**dass** die Wägeeinrichtung (14) und das Zuführband (15) gemeinsam ein von einem Gehäuse (11,11') abnehmbares Zuführmodul (13,13') bilden, wobei das abnehmbare Zuführmodul (13,13') ein gemeinsames Befestigungsmittel (19) zur lösbaren Befestigung an dem Gehäuse (11,11') aufweist,
und **dass** das Zuführband (15) nebeneinander angeordnete Förderriemen (26) zum Transport des Verpackungsgutes (9) aufweist, die in einen Hubtisch (27) der Verpackungsmaschine (10) eingreifen.

2. Verpackungsmaschine nach Anspruch 1, **dadurch gekennzeichnet, dass** die Wägeeinrichtung (14) und das Zuführband (15) einen gemeinsamen Träger (17) zur Ausbildung des Zuführmoduls (13,13') aufweisen.

3. Verpackungsmaschine nach einem der vorhergehenden Ansprüche, **dadurch gekennzeichnet, dass** das Befestigungsmittel (19) zur werkzeuglos lösbaren Befestigung des Zuführmoduls (13,13') an dem Gehäuse (11, 11') ausgebildet ist.

4. Verpackungsmaschine nach einem der vorhergehenden Ansprüche, **dadurch gekennzeichnet, dass** das Zuführmodul (13, 13') erste Gleitflächen (30) zur Auflage auf einer Auflagefläche (31) des Gehäuses (11,11') beim Einschieben des Zuführmoduls (13, 13') in das Gehäuse (11, 11') aufweist.

5. Verpackungsmaschine nach Anspruch 4, **dadurch gekennzeichnet, dass** auf der Auflagefläche (31) des Gehäuses (11,11') Gleitschienen (36) zur Anlage an korrespondierenden zweiten Gleitflächen (35) des Zuführmoduls (13, 13') ausgebildet sind.

6. Verpackungsmaschine nach einem der vorhergehenden Ansprüche, **dadurch gekennzeichnet, dass** das Zuführmodul (13, 13') Führungsbolzen (21) aufweist, die in korrespondierende Führungsbolzen-Aufnahmen (22) des Gehäuses (11, 11') zur Führung des Zuführmoduls (13, 13') bei einem Einschieben des Zuführmoduls (13, 13') in das Gehäuse (11, 11') eingreifen.

7. Verpackungsmaschine nach einem der vorhergehenden Ansprüche, **dadurch gekennzeichnet, dass** das Zuführmodul (13, 13') einen Stecker (18) zum Einstecken in eine korrespondierende Steckerbuchse (20) in dem Gehäuse (11, 11') aufweist, um das Zuführmodul (13, 13') an dem Gehäuse (11, 11') zu befestigen, wobei der Stecker (18) vorzugsweise einen Führungsstift (23) zum Einschieben in eine korrespondierende Führungsstift-Aufnahme (24) des Gehäuses (11, 11') aufweist.

8. Verpackungsmaschine nach einem der vorhergehenden Ansprüche, **gekennzeichnet durch** eine abnehmbare Haube (38) zur Abdeckung des Zuführmoduls (13, 13'), wobei die Haube (38) insbesondere Ösen (39) zum lösbaren Einhängen in Ösen-Aufnahmen (44) des Gehäuses (1, 11') der Verpackungsmaschine (10) aufweist.

9. Verpackungsmaschine nach Anspruch 8, **dadurch gekennzeichnet, dass** am Gehäuse (11, 11') ein Sensor (41), insbesondere ein Magnetsensor (41), vorgesehen ist, mit welchem detektiert werden kann, ob die Haube (38) am Gehäuse (11, 11') der Verpackungsmaschine (10) befestigt ist.

10. Verpackungsmaschine nach einem der vorhergehenden Ansprüche, **gekennzeichnet durch** Führungselemente (34) an dem Gehäuse (11, 11') der Verpackungsmaschine (10) zur Führung des Zuführmoduls (13, 13'), wobei die Führungselemente (34) von dem Gehäuse (11, 11') der Verpackungsmaschine (10) abstehen.

11. Verpackungsmaschine nach Anspruch 10, **gekennzeichnet durch** Rastbolzen (32) des Zuführmoduls (10) zum Eingreifen in korrespondierende Rastbolzen-Aufnahmen (33) der Führungselemente (34) an dem Gehäuse (11,11') der Verpackungsmaschine (10), wobei die Rastbolzen (32) vorzugsweise einen Federmechanismus zum Entriegeln und/oder Verriegeln des Zuführmoduls (13, 13') an dem Gehäuse (11,11') der Verpackungsmaschine (10) aufweisen.

12. Verpackungsmaschine nach einem der vorhergehenden Ansprüche, **dadurch gekennzeichnet, dass** ein Schutzbügel (25) zur Ablage des Zuführmoduls (13, 13') vorgesehen ist, auf dem insbesondere das Zuführmodul (13, 13') abgestellt werden kann, wenn es aus der Verpackungsmaschine (10) entfernt wurde.

13. Verpackungsmaschine nach einem der vorhergehenden Ansprüche, **dadurch gekennzeichnet, dass** zum Transport des Verpackungsgutes (9) vom Wägeband (16) zum Zuführband (15) ein Gleitblech (28) zwischen dem Zuführband (15) und dem Wägeband (16) angeordnet ist.

14. Verpackungsmaschine nach einem der vorhergehenden Ansprüche, **gekennzeichnet durch** ein Schutzblech (29) des Wägebandes (16), wobei das Schutzblech (29) insbesondere durch Rändelschrauben (45) lösbar an dem Wägeband (16) befestigt ist.

## Claims

1. Packaging machine (10) for packaging items to be packaged (9) by means of a film, comprising a supply belt (15) for supplying an item to be packaged (9) in a transport direction (X) to a film packaging device in the packaging machine (10), and comprising a weighing device (14) for determining the corresponding weight of the item to be packaged (9), which weighing device has a weighing belt (16) for conveying the item to be packaged (9) from the weighing device (14) to the supply belt (15) in the transport direction (X) and is rigidly connected to the supply belt (15),
**characterized in that**
the weighing device (14) and the supply belt (15) together form a supply module (13, 13') which can be removed from a housing (11, 11'), the removable supply module (13, 13') having a common fastening means (19) for being releasably fastened to the housing (11, 11'),
and **in that** the supply belt (15) has conveyor belts (26) arranged one next to the other for transporting the item to be packaged (9), which conveyor belts engage in a lifting table (27) of the packaging machine (10).

2. Packaging machine according to claim 1, **characterized in that** the weighing device (14) and the supply belt (15) have a common support (17) for forming the supply module (13, 13').

3. Packaging machine according to either of the preceding claims, **characterized in that** the fastening means (19) is designed to releasably fasten the supply module (13, 13') to the housing (11, 11') without the use of tools.

4. Packaging machine according to any of the preceding claims, **characterized in that** the supply module (13, 13') has first sliding surfaces (30) for resting against a bearing surface (31) of the housing (11, 11') when the supply module (13, 13') is inserted into the housing (11, 11').

5. Packaging machine according to claim 4, **characterized in that** sliding rails (36) are designed to rest against corresponding second sliding surfaces (35) of the supply module (13, 13') on the bearing surface (31) of the housing (11, 11').

6. Packaging machine according to any of the preceding claims, **characterized in that** the supply module (13, 13') has guide bolts (21) which engage in corresponding guide bolt receptacles (22) in the housing (11, 11') for guiding the supply module (13, 13') when the supply module (13, 13') is inserted into the housing (11, 11').

7. Packaging machine according to any of the preceding claims, **characterized in that** the supply module (13, 13') has a plug (18) for being inserted into a corresponding plug socket (20) in the housing (11, 11') in order to fasten the supply module (13, 13') to the housing (11, 11'), the plug (18) preferably having a guide pin (23) for being inserted into a corresponding guide pin receptacle (24) in the housing (11, 11').

8. Packaging machine according to any of the preceding claims, **characterized by** a removable cover (38) for covering the supply module (13, 13'), the cover (38) having in particular eyelets (39) for being releasably suspended in eyelet receptacles (44) in the housing (1, 11') of the packaging machine (10).

9. Packaging machine according to claim 8, **characterized in that** a sensor (41), in particular a magnetic sensor (41), is provided on the housing (11, 11'), by means of which sensor it can be detected whether the cover (38) is fastened to the housing (11, 11') of the packaging machine (10).

10. Packaging machine according to any of the preceding claims, **characterized by** guide elements (34) on the housing (11, 11') of the packaging machine (10) for guiding the supply module (13, 13'), the guide elements (34) projecting from the housing (11, 11') of the packaging machine (10).

11. Packaging machine according to claim 10, **characterized by** latching bolts (32) of the supply module (10) for engaging in corresponding latching bolt receptacles (33) in the guide elements (34) on the housing (11, 11') of the packaging machine (10), the latching bolts (32) preferably having a spring mechanism for unlocking and/or locking the supply module (13, 13') on the housing (11, 11') of the packaging machine (10).

12. Packaging machine according to any of the preceding claims, **characterized in that** a safety bar (25) is provided for setting down the supply module (13, 13'), on which safety bar the supply module (13, 13') can in particular be set down when it has been removed from the packaging machine (10).

13. Packaging machine according to any of the preceding claims, **characterized in that** a sliding plate (28) is arranged between the supply belt (15) and the weighing belt (16) for transporting the item to be packaged (9) from the weighing belt (16) to the supply belt (15).

14. Packaging machine according to any of the preceding claims, **characterized by** a protective plate (29) of the weighing belt (16), the protective plate (29) being releasably fastened to the weighing belt (16) in particular by knurled thumb screws (45).

## Revendications

1. Machine d'emballage (10) permettant d'emballer des produits à emballer (9) au moyen d'un film, comportant une bande d'alimentation (15) permettant l'alimentation d'un produit à emballer (9) dans un sens de transport (X) vers un dispositif d'emballage sous film dans la machine d'emballage (10), et comportant un dispositif de pesage (14) permettant de déterminer le poids respectif du produit à emballer (9), lequel dispositif de pesage présente une bande de pesage (16) permettant de transporter le produit à emballer (9) du dispositif de pesage (14) à la bande d'alimentation (15) dans le sens de transport (X) et est relié fixement à la bande d'alimentation (15),
**caractérisée en ce**
**que** le dispositif de pesage (14) et la bande d'alimentation (15) forment conjointement un module d'alimentation (13,13') amovible d'un boîtier (11,11'), dans laquelle le module d'alimentation (13,13') amovible présente un moyen de fixation (19) commun permettant la fixation amovible au boîtier (11,11'),
**et que** la bande d'alimentation (15) présente des courroies de transport (26) disposées les unes à côté des autres et permettant de transporter le produit à emballer (9), lesquelles viennent en prise dans une table élévatrice (27) de la machine d'emballage (10).

2. Machine d'emballage selon la revendication 1, **caractérisée en ce que** le dispositif de pesage (14) et la bande d'alimentation (15) présentent un support (17) commun pour former le module d'alimentation (13,13').

3. Machine d'emballage selon l'une des revendications précédentes, **caractérisée en ce que** le moyen de fixation (19) est réalisé pour la fixation amovible sans outil du module d'alimentation (13,13') au boîtier (11, 11').

4. Machine d'emballage selon l'une des revendications précédentes, **caractérisée en ce que** le module d'alimentation (13, 13') présente des premières surfaces de glissement (30) permettant l'appui sur une surface d'appui (31) du boîtier (11,11') lors de l'insertion du module d'alimentation (13, 13') dans le boîtier (11, 11').

5. Machine d'emballage selon la revendication 4, **caractérisée en ce que** des rails de glissement (36) sont réalisés sur la surface d'appui (31) du boîtier (11,11') pour l'appui sur des secondes surfaces de glissement (35) correspondantes du module d'alimentation (13, 13').

6. Machine d'emballage selon l'une des revendications précédentes, **caractérisée en ce que** le module d'alimentation (13, 13') présente des boulons de guidage (21) qui viennent en prise dans des logements pour boulons de guidage (22) correspondants du boîtier (11, 11') pour le guidage du module d'alimentation (13, 13') lors d'une insertion du module d'alimentation (13, 13') dans le boîtier (11, 11').

7. Machine d'emballage selon l'une des revendications précédentes, **caractérisée en ce que** le module d'alimentation (13, 13') présente une fiche (18) permettant l'enfichage dans une douille pour fiche (20) correspondante dans le boîtier (11, 11') afin de fixer le module d'alimentation (13, 13') au boîtier (11, 11'), dans laquelle la fiche (18) présente de préférence une goupille de guidage (23) permettant l'insertion dans un logement pour goupille de guidage (24) correspondant du boîtier (11, 11').

8. Machine d'emballage selon l'une des revendications précédentes, **caractérisée par** un capot (38) amovible permettant de recouvrir le module d'alimentation (13, 13'), dans laquelle le capot (38) présente en particulier des oeillets (39) permettant l'accrochage de manière amovible dans des logements pour oeillets (44) du boîtier (1, 11') de la machine d'emballage (10).

9. Machine d'emballage selon la revendication 8, **caractérisée en ce qu'**un capteur (41), en particulier un capteur magnétique (41), est prévu sur le boîtier (11, 11'), avec lequel on peut détecter si le capot (38) est fixé au boîtier (11, 11') de la machine d'emballage (10).

10. Machine d'emballage selon l'une des revendications précédentes, **caractérisée par** des éléments de guidage (34) sur le boîtier (11, 11') de la machine d'emballage (10) permettant de guider le module d'alimentation (13, 13'), dans laquelle les éléments de guidage (34) font saillie depuis le boîtier (11, 11') de la machine d'emballage (10).

11. Machine d'emballage selon la revendication 10, **caractérisée par** des boulons d'arrêt (32) du module d'alimentation (10) destinés à la mise en prise dans des logements pour boulons d'arrêt (33) correspondants des éléments de guidage (34) sur le boîtier (11,11') de la machine d'emballage (10), dans laquelle les boulons d'arrêt (32) présentent de préférence un mécanisme à ressort permettant de déverrouiller et/ou de verrouiller le module d'alimentation (13, 13') sur le boîtier (11,11') de la machine d'emballage (10).

12. Machine d'emballage selon l'une des revendications précédentes, **caractérisée en ce qu'**un arceau de protection (25) permettant le dépôt du module d'alimentation (13, 13') est prévu, sur lequel le module d'alimentation (13, 13') peut en particulier être posé lorsqu'il a été retiré de la machine d'emballage (10).

13. Machine d'emballage selon l'une des revendications précédentes, **caractérisée en ce qu'**une tôle de glissement (28) est disposée entre la bande d'alimentation (15) et la bande de pesage (16) pour le transport du produit à emballer (9) de la bande de pesage (16) à la bande d'alimentation (15).

14. Machine d'emballage selon l'une des revendications précédentes, **caractérisée par** une tôle de protection (29) de la bande de pesage (16), dans laquelle la tôle de protection (29) est fixée de manière amovible à la bande de pesage (16), en particulier par des vis moletées (45).
